# FASCICULE DE BREVET EUROPEEN

(11) **EP 0 927 534 B1**
(45) Date de publication et mention de la délivrance du brevet: **08.01.2003**
(21) Numéro de dépôt: 98420248.1
(22) Date de dépôt: 30.12.1998
(51) Int. Cl.: A47C 3/16

(54) **Siège**
Sitz
Seat

(30) Priorité: 30.12.1997 FR 9716859
(43) Date de publication de la demande: 07.07.1999
(73) Titulaire: ROSET S.A., 01470 Serrières de Briord (FR)
(72) Inventeur: Larger, Sophie, 75013 Paris (FR)
(74) Mandataire: Maureau, Philippe

(56) Documents cités:
- FR-A- 1 556 716
- FR-A- 2 517 946
- GB-A- 1 516 644
- US-A- 4 027 888

## Description

La présente invention a pour objet un siège, et plus spécialement un siège de salon comportant une enveloppe à l'intérieur de laquelle sont disposés des éléments de remplissage non compressibles, tels que des billes de polystyrène.

Il existe des sièges de ce type, dans lesquels l'enveloppe qui est, par exemple, réalisée en un matériau textile ou en une matière synthétique étanche, possède un volume intérieur supérieur au volume des billes constitutives des éléments de remplissage. Il est ainsi possible de déplacer les billes à l'intérieur de la poche, pour permettre différentes conformations du siège, et notamment pour adapter le siège à la forme du corps de l'utilisateur, en position assise. Toutefois, les sièges de ce type sont d'une esthétique peu agréable, dans la mesure où il existe un surplus d'enveloppe pour permettre le déplacement des billes de polystyrène, et le siège demeurant, lorsque l'utilisateur le quitte, dans la position dans laquelle il était avant que l'utilisateur ne se lève.

Un tel siège est connu du document GB 1 516 644.

Le but de l'invention est de fournir un siège de ce type, qui soit auto-adaptable à la forme du corps d'un ou de plusieurs utilisateurs, et qui revienne automatiquement dans une position d'origine lorsque l'utilisateur se lève, afin de procurer au siège une excellente esthétique, en période de non utilisation.

A cet effet, le siège qu'elle concerne, du type précité, comportant une enveloppe à l'intérieur de laquelle sont disposés des éléments de remplissage non compressibles, tels que des billes de polystyrène, est caractérisé en ce qu'il comprend une paroi inférieure et des parois latérales en matériau rigide, semi-rigide et/ou imperméable, et une paroi supérieure dont une partie au moins est réalisée en un matériau élastique et perméable, les éléments de remplissage occupant la totalité du volume délimité par les parois inférieure, latérales et supérieure.

Lorsque l'utilisateur s'assied sur la face supérieure du siège, celle-ci se déforme en formant un creux dans la zone d'assise, les billes se déplaçant pour former un dossier dans une zone où la pression est moindre. Ce déplacement est rendu possible, bien que les éléments de remplissage occupent tout le volume utile, dans la mesure où l'air peut circuler à travers le matériau constitutif de la paroi supérieure. En outre, cette déformation de la partie supérieure est également rendue possible en raison du blocage latéral réalisé par les parois latérales, compte tenu de la nature du matériau constitutif de celles-ci. Lorsque l'utilisateur se relève, la perméabilité du matériau constitutif de la paroi supérieure associée à l'élasticité de ce matériau assure un nouveau déplacement des éléments de remplissage jusqu'à ce que la paroi supérieure forme une surface continue.

Afin de favoriser le blocage latéral des éléments de remplissage, les parois latérales comportent un retour réalisé dans le même matériau, au niveau de la paroi supérieure.

Suivant une caractéristique de l'invention, la paroi inférieure et/ou les parois latérales sont réalisées en une nappe de matériau souple, imperméable et inextensible.

Suivant une possibilité dans ce cas, les parois inférieure, latérales et supérieure sont assemblées les unes aux autres, par exemple par couture, et forment une poche contenant les éléments de remplissage.

Selon une autre forme d'exécution de ce siège, les parois latérales sont constituées par une ceinture, à l'intérieur de laquelle est disposée au moins une poche contenant les éléments de remplissage, dont la paroi supérieure est réalisée en matériau élastique et perméable.

Suivant une première possibilité dans ce cas, la ceinture est constituée par un panneau rigide.

Suivant une autre possibilité, la ceinture est constituée par un boudin en matériau homogène, tel qu'en caoutchouc ou en mousse de matière synthétique ou par un boudin gonflable.

De toute façon, l'invention sera bien comprise à l'aide de la description qui suit, en référence au dessin schématique annexé représentant, à titre d'exemple non limitatif, plusieurs formes d'exécution de ce siège :
Figure 1 est une vue en perspective d'un premier siège possédant une forme générale de pouf ;
Figures 2 et 3 en sont deux vues en coupe transversale respectivement en position de non utilisation et en position d'utilisation ;
Figures 4 et 5 sont deux vues en coupe transversale de deux autres sièges, en position de non utilisation.

La figure 1 représente un pouf de forme générale cylindrique comportant une paroi inférieure 2 constituée par une nappe de matériau imperméable et inextensible, prolongée par une paroi latérale 3 constituée dans ce même matériau, cette paroi latérale comportant un retour périphérique 4 au niveau de la paroi supérieure. Le centre de la paroi supérieure est réalisé en une nappe de matériau 5 élastique et perméable. Ces différentes parois 2, 3 et 5 délimitent un volume qui est entièrement rempli par des éléments de remplissage 6 de petites dimensions, tels que des billes de polystyrène.

Lorsque le pouf est en position de non utilisation, il possède la forme représentée à la figure 2. Lorsqu'un utilisateur s'assied sur le pouf, il s'exerce, au niveau de l'assise, une pression F vers le bas, ayant tendance à former un creux par déplacement des billes dans les zones où s'exerce une moindre pression. Les billes sont bloquées latéralement par la paroi latérale, compte tenu de la nature du matériau constitutif de celle-ci. Compte tenu de la perméabilité de la paroi supérieure 5, l'air peut s'échapper dans les zones où existe une moindre pression, comme représenté par des flèches à la figure 3, les billes pouvant se déplacer dans cette zone et former un dossier pour l'utilisateur.

Lorsque l'utilisateur se relève, le phénomène inverse se produit, sous l'effet de l'élasticité de la paroi supérieure 5, et le pouf revient dans la position de la figure 2, dans laquelle il possède une esthétique parfaite.

La figure 4 représente une seconde forme d'exécution d'un siège selon l'invention, dans lequel la paroi extérieure 7 est constituée par un boudin indépendant d'une poche 8 contenant des éléments de remplissage 9. Le boudin 7 peut être réalisé en caoutchouc ou en mousse, ou être rempli d'air, l'essentiel étant qu'il assure un blocage des éléments de remplissage pour éviter tous mouvements de ceux-ci vers l'extérieur lorsqu'une pression est exercée sur la poche 8. Comme dans la forme d'exécution précédente, au moins la paroi supérieure 10 de la poche 8 est réalisée en une nappe d'un matériau élastique et perméable.

La figure 5 représente un siège qui constitue une variante d'exécution du siège de la figure 4, dans lequel les mêmes éléments sont désignés par les mêmes références que précédemment. Dans ce cas, la partie centrale du siège est constituée non pas par une poche 8, mais par trois poches 8.

Comme il ressort de ce qui précède, l'invention apporte une grande amélioration à la technique existante en fournissant un siège de structure simple, qui est auto-adaptable à la forme du corps du ou des utilisateurs, et qui revient dans sa position d'origine, dès que toute pression a cessé d'être exercée sur lui.

Comme il va de soi, l'invention ne se limite pas aux seules formes d'exécution de ce siège, décrites ci-dessus à titre d'exemples, elle en embrasse au contraire toutes les variantes. C'est ainsi notamment que les parois latérales pourraient être constituées par des panneaux rigides, ou encore que la paroi supérieure du siège pourrait comporter plusieurs zones réalisées en matériau élastique et perméable, sans que l'on sorte pour autant du cadre de l'invention.

## Revendications

1. Siège du type comportant une enveloppe à l'intérieur de laquelle sont disposés des éléments de remplissage (6) non compressibles, tels que des billes de polystyrène, une paroi inférieure (2) et des parois latérales (3) en matériau rigide, semi-rigide et/ou imperméable, **caractérisé en ce qu'**il comprend une paroi supérieure dont une partie (5) au moins est réalisée en un matériau élastique et perméable, les éléments de remplissage (6) occupant la totalité du volume délimité par les parois inférieure (2) latérales (3) et supérieure (5).

2. Siège selon la revendication 1, **caractérisé en ce que** les parois latérales (3) comportent un retour (4) réalisé dans le même matériau, au niveau de la paroi supérieure.

3. Siège selon l'une quelconque des revendications 1 et 2, **caractérisé en ce que** la paroi inférieure (2) et/ou les parois latérales (3) sont réalisées en une nappe de matériau souple, imperméable et inextensible.

4. Siège selon la revendication 3, **caractérisé en ce que** les parois inférieure (2), latérales (3) et supérieure (4, 5) sont assemblées les unes aux autres, par exemple par couture, et forment une poche contenant les éléments de remplissage (6).

5. Siège selon la revendication 1, **caractérisé en ce que** les parois latérales sont constituées par une ceinture (7), à l'intérieur de laquelle est disposée au moins une poche (8) contenant les éléments de remplissage (9), dont la paroi supérieure (10) est réalisée en matériau élastique et perméable.

6. Siège selon la revendication 5, **caractérisé en ce que** la ceinture est constituée par un panneau rigide.

7. Siège selon la revendication 5, **caractérisé en ce que** la ceinture (7) est constituée par un boudin en matériau homogène, tel qu'en caoutchouc ou en mousse de matière synthétique ou par un boudin gonflable.

## Claims

1. Seat of the type having an envelope inside which are disposed non-compressible filling elements (6), such as small polystyrene balls, a bottom wall (2) and side walls (3) made of rigid, semi-rigid and/or impermeable material, **characterised in that** it comprises a top wall, at least a part (5) of which is made of an elastic and permeable material, the filling elements (6) occupying the entire volume delimited by the bottom wall (2), side walls (3) and top wall (5).

2. Seat according to Claim 1, **characterised in that** the side walls (3) have a return (4) made of the same material, at the level of the top wall.

3. Seat according to either one of Claims 1 and 2, **characterised in that** the bottom wall (2) and/or the side walls (3) are made of a sheet of flexible, impermeable and inextensible material.

4. Seat according to Claim 3, **characterised in that** the bottom wall (2), side walls (3) and top wall (4, 5) are joined together, for example by sewing, and form a bag containing the filling elements (6).

5. Seat according to Claim 1, **characterised in that** the side walls are formed by a belt (7), inside which is disposed at least one bag (8) containing the filling elements (9), the top wall (10) of which is made of an elastic and permeable material.

6. Seat according to Claim 5, **characterised in that** the belt is formed by a rigid panel.

7. Seat according to Claim 5, **characterised in that** the belt (7) is formed by a ring of homogeneous material, such as rubber or synthetic foam, or by an inflatable ring.

## Patentansprüche

1. Sitz mit einer Umhüllung, in deren Innern nicht-komprimierbare Füllelemente (6), wie z.B. Polystyrolkugeln, angeordnet sind, mit einer unteren Wand (2) und seitlichen Wänden (3) aus steifem, halbsteifem und/oder undurchlässigem Material, **dadurch gekennzeichnet, dass** er eine obere Wand aufweist, bei der mindestens ein Teil (5) aus einem elastischen und durchlässigen Material besteht, wobei die Füllelemente (6) das gesamte Volumen einnehmen, das durch die untere Wand (2), die seitlichen Wände (3) und die obere Wand (5) begrenzt ist.

2. Sessel nach Anspruch 1, **dadurch gekennzeichnet, dass** die seitlichen Wände (3) einen aus demselben Material bestehenden Umschlag (4) bei der oberen Wand aufweisen.

3. Sessel nach einem der Ansprüche 1 und 2, **dadurch gekennzeichnet, dass** die untere Wand (2) und/oder die seitlichen Wände (3) aus einer Hülle aus biegsamem, undurchlässigem und nicht-dehnbarem Material bestehen.

4. Sessel nach Anspruch 3, **dadurch gekennzeichnet, dass** die untere Wand (2), die seitlichen Wände (3) und die obere Wand (4, 5) z.B. durch eine Naht miteinander verbunden sind und eine die Füllelemente (6) enthaltende Tasche bilden.

5. Sessel nach Anspruch 1, **dadurch gekennzeichnet, dass** die seitlichen Wände aus einem Gürtel (7) bestehen, in dessen Innerem mindestens eine Tasche (8) angeordnet ist, welche die Füllelemente (9) enthält, wobei die obere Wand (10) aus einem elastischen und durchlässigen Material besteht.

6. Sessel nach Anspruch 5, **dadurch gekennzeichnet, dass** der Gürtel aus einer steifen Tafel besteht.

7. Sessel nach Anspruch 5, **dadurch gekennzeichnet, dass** der Gürtel (7) durch einen Wulst aus homogenem Material, wie z.B. aus Kautschuk oder aus einem Schaum aus synthetischem Material, oder durch einen aufblasbaren Wulst gebildet ist.
